# EUROPÄISCHE PATENTSCHRIFT

(11) **EP 0 274 980 B1**
(45) Veröffentlichungstag und Bekanntmachung des Hinweises auf die Patenterteilung: **08.05.1991**
(21) Anmeldenummer: 87730142.4
(22) Anmeldetag: 12.11.1987
(51) Int. Cl.: H01T 1/20

(54) **Gasentladungs- Überspannungsableiter mit Zündstrich**
Gas discharge surge arrester with an ignition line
Dérivateur de surtensions à décharge dans un gaz, muni d'un trait d'allumage

(30) Priorität: 15.12.1986 DE 3642818
(43) Veröffentlichungstag der Anmeldung: 20.07.1988
(73) Patentinhaber: SIEMENS AKTIENGESELLSCHAFT, 80333 München (DE)
(72) Erfinder: Bobert, Peter, Dipl.-Ing., D-1000 Berlin 13 (DE)

(56) Entgegenhaltungen:
- DE-A- 2 032 899
- GB-A- 2 153 138
- US-A- 3 431 452
- US-A- 3 702 952

## Beschreibung

Die Erfindung bezieht sich auf einen Gasentladungs-Überspannungsableiter mit einem gegenüber dem Außenraum verschlossenen Gehäuse, bestehend aus mindestens zwei Elektroden und einer Isolierstoffwand, auf deren Innenseite mindestens ein Zündbelag in Form eines Zündstriches oder einer Zündfläche angeordnet ist, wobei der Zündbelag im wesentlichen aus Kohlenstoff-Partikeln besteht, die auf die Innenseite der Isolierstoffwand berührungslos aufgebracht sind.

Bei einem bekannten Gasentladungs-Überspannungsableiter dieser Art (US-A-34 31 452) wird der Zündbelag bzw. die Zündfläche aus Metall-, Metalloxid- oder Kohlenstoff-Partikeln durch Aufsprühen berührungslos auf die Innenmantelfläche des Isolierkörpers aufgebracht und anschließend einer Wärmebehandlung unterzogen. Dabei ist bei dem bekannten Gasentladungs-Überspannungsableiter jedoch ein spezifischer Oberflächenleitwert des Zündbelags, des Zündstrichs oder der Zündfläche nicht näher festgelegt. Auch ein Toleranzbereich für die Streuung dieses Oberflächenleitwertes ist nicht bestimmt. Aufgrund dessen besteht bei dem bekannten Gasentladungs-Überspannungsableiter die Gefahr, daß die über den Zündstrich fließenden Entladungsströme sich nicht in einem günstigen Bereich befinden und daß es zu einer Überlastung des Zündstrichs insbesondere bei schwachen Glimmentladungen kommen kann. Dabei kann der Zündstrich zumindest teilweise abdampfen, wodurch sich die Ansprechcharakteristik des Gasentladungs-Überspannungsableiters verändern würde. Deshalb kann auch die Standzeit des bekannten Gasentladungs-Überspannungsableiters u. U. geringer sein als es aufgrund der Lebensdauer seiner übrigen Bauteile möglich wäre.

Ausgehend von einem Gasentladungs-Überspannungsableiter mit den Merkmalen des Oberbegriffes des Patentanspuches 1 liegt der Erfindung die Aufgabe zugrunde, den Zündbelag so auszugestalten, daß er in gleichbleibender Qualität und mit vergleichsweise geringen Toleranzen des Oberflächenleitwertes ausführbar ist.

Zur Lösung dieser Aufgabe ist gemäß der Erfindung vorgesehen, daß die Kohlenstoffpartikel eine Korngröße von höchstens 10 pm aufweisen, wobei diese Partikel mittels eines an sich bekannten Lichtbogen-Erosionsverfahrens über eine Düse aufgebracht sind. Hierdurch ist gewährleistet, daß der Zündbelag im noch unverschlossenen Zustand des Gehäuses frei von Verunreinigungen und Zuschlagsstoffen ist, daß - im Falle eines Zündstriches - sein Widerstand über die gesamte Länge einen Nennwert im Bereich von 10⁴ bis 10⁷ Ohm, vorzugsweise 10⁶ Ohm hat und daß unabhängig von der Länge die Abweichung des Widerstandswertes vom Nennwert in einem logarithmischen Maßstab höchstens eine halbe Zehnerpotenz beträgt.

Für einen Zündstrich ist dadurch der über ihn fließende Strom in einem relativ engen Toleranzband festgelegt. Örtliche Überhitzungen und damit einhergehende Zerstörungen des Zündstrichs durch Abdampfen von Verunreinigungen und Zuschlagstoffen, wodurch die Standzeit des gesamten Gasentladungs-Überspannungsableiters reduziert werden würde, sind sicher vermieden. Außerdem ist ein Bereich für den Entladungsstrom über den Zündstrich eingegrenzt, wodurch die durch Feldemission aus dem Zündstrich bewirkte Auslösung von Elektronen zum schnellen Entladungsaufbau für eine hohe Ansprechschnelligkeit insbesondere bei steilen Überspannungen optimiert ist. Verunreinigungen im Material des Zündstrichs, die zu undefinierten Feldstärkeverhältnissen oder Übergangswiderständen führen könnten, liegen nicht vor. Insgesamt läßt sich der Widerstandswert des Zündstrichs in einem für die Funktion des Gasentladungs-Überspannungsableiters optimalen Bereich festlegen; dies ermöglicht insbesondere die Einhaltung bestimmter Werte der Ansprechspannungen mit nur geringer Streuung.

Es kann vorteilhaft sein, daß Zündstriche in einer der Elektrodenzahl entsprechenden Anzahl ein- oder mehrfach vorgesehen sind, und daß die Zündstriche über ihre volle Breite mit den Elektroden kontaktiert sind. Damit sind Übergangswiderstände zwischen den Elektroden und dem Zündstrich vermieden. Außerdem ist der Zündstrich ständig galvanisch mit jeweils einer der Elektroden verbunden. Durch diese sichere galvanische Kopplung ist eine zusätzliche Streuung der Ansprechspannungswerte deutlich verringert.

Wenn die Isoliersstoffwand des erfindungsgemäßen GasentladungsÜberspannungsableiters aus Glas besteht, ergibt sich eine besonders preisgünstige Fertigung. Der berührungslos aufgestäubte Zündstrich mit seinen eng tolerierten Widerstandswerten hat auch in diesem Fall einen vorteilhaften Einfluß auf das Ansprechverhalten des Überspannungsableiters. Dies gilt ebenso für erfindungsgemäße Gasentladungs-Überspannungsableiter, deren Isolierstoffwände eine mit Glas beschichtete Oberfläche haben.

Infolge der Zusammensetzung des Zündbelages aus Kohlenstoff-Partikeln mit einer Teilchengröße von höchstens 10pm ist der Zündbelag von optisch gleichmäßiger Beschaffenheit sowie auffallend dunkler Farbe, und die ihn bildende Schicht hat die gewünschte geringe Streuung der Widerstandswerte. Dies schafft die Voraussetzung, auch in einer Serienfertigung eine gleichbleibende Qualität zu gewährleisten.

Anhand der Zeichnung wird ein Ausführungsbeispiel eines erfindungsgemäßen Gasentladungs-Überspannungsableiter beschrieben und seine Funktion näher erläutert.
Figur 1 zeigt ein zylinderförmiges Gehäuseteil des Gasentladungs-Überspannungsableiters in axialer Blickrichtung.
Figur 2 zeigt dasselbe Gehäuseteil im Schnitt.

Ein zylindrisches Gehäuseteil 1 eines Gasentladungs-Überspannungsableiters, welches im vorliegenden Beispiel die Isolierstoffwand bildet und aus Keramik besteht, weist eine Innenwand 2 auf. Die nicht dargestellten, einander koaxial gegenüberstehenden Elektroden, welche die Entladungsstrecke des Gasentladungs-Überspannungsableiters bilden, sind jeweils über den oberen bzw. unteren Rand des zylindrischen Gehäuseteils 1 herumgezogen und mit diesem vakuumdicht verbunden. Auf die Innenwand 2 ist ein berührungslos aufgebrachter Zündstrich 3 dargestellt. Es sind jedoch zumindest zwei derartige Zündstriche 3 vorhanden, die gegenüberliegend auf der Innenwand 2 aufgebracht sind. Dabei gehen die Zündstriche 3 jeweils abwechselnd vom oberen bzw. unteren Rand des Gehäuseteils 1 aus. Dadurch sind die Zündstriche 3 auch abwechselnd mit den an den Rändern des Gehäuseteils 1 angebrachten, nicht dargestellten Elektroden des Gasentladungs-Überspannungsableiters gleichmäßig und unterbrechungsfrei leitend verbunden.

Der Zündstrich 3 wird beim Auftragen und ggf. bei einer nachträglichen Verfestigung durch keinerlei Werkzeuge berührt. Die Herstellung eines derartigen Zündstriches erfolgt mit einem Lichtbogen-Erosionsverfahren, wie es aus der DE-A-28 56 581 bekannt ist und dort zur Farbgebung für ein Schlaglosdruckwerk eingesetzt wird. Hierbei treten aus der Düse einer Auftragvorrichtung Rußpartikel aus. Diese werden durch Erosion aus einem Stab erzeugt und infolge eines Spannungsunterschiedes zwischen zwei Elektroden aus der Düse ausgestoßen. Für diese Art des Aufbringens der Rußpartikel werden keine Abdeckblenden benötigt.

Durch die einfache Variation der Dichte der Graphitschicht bei dem genannten Verfahren läßt sich der Gesamtwiderstandswert des Zündstrichs 3 unabhängig von dessen Länge auf den Nennwert von 10⁶ Ohm einstellen und in dem angestrebten, vergleichsweise sehr engen Toleranzband von 0,5 x 10⁶ bis 5 x 10⁶ Ohm halten. Damit ist der Strom über den Zündstrich 3 im wesentlichen abhängig von der angelegten Spannung und zu ihr proportional. Da außerdem der Zündstrich 3 ohne Verunreinigungen oder Zuschlagsstoffe aufgebracht ist und sein voller Querschnitt bis an den Rand des Gehäuseteils 1 reicht, so daß eine vollständige galvanische Verbindung seines ganzen Querschnitts zu den Elektroden hergestellt werden kann, ist eine geringe Streuung der Ansprechspannungswerte erzielbar. Zugleich ist darüberhinaus eine hohe Lebensdauer des Zündstrichs 3 auch für den Fall häufiger schwacher Glimmentladungen, die hauptsächlich über den Zündstrich 3 erfolgen, gewährleistet. Dies ist durch die homogene Struktur und Reinheit der Graphitschicht bewirkt, da hierbei keine örtlichen Widerstandserhöhungen oder Unterbrechungen infolge partiell abdampfender Zuschlagstoffe des Zündstrichs 3 auftreten.

## Patentansprüche

1. Gasentladungs-Überspannungsableiter mit einem gegenüber dem Außenraum verschlossenen Gehäuse,
bestehend aus mindestens zwei Elektroden und einer Isolierstoffwand (1), auf deren Innenseite (2) mindestens ein Zündbelag (3) in Form eines Zündstriches oder einer Zündfläche angeordnet ist, wobei der Zündbelag im wesentlichen aus Kohlenstoff-Partikeln besteht, die auf die Innenseite (2) der Isolierstoffwand berührungslos aufgebracht sind,
dadurch gekennzeichnet,
daß die Kohlenstoffpartikel eine Korngröße von höchstens 10 pm aufweisen, wobei diese Partikel mittels eines an sich bekannten Lichtbogen-Erosionsverfahrens über eine Düse aufgebracht sind.

2. Gasentladungs-Überspannungsableiter nach Anspruch 1 mit mehreren Zündstrichen,
dadurch gekennzeichnet, daß die Zündstri
che (3) in einer der Elektrodenzahl entsprechenden Anzahl ein- oder mehrfach vorgesehen sind, und
daß die Zündstriche (3) über ihre volle Breite mit den Elektroden kontaktiert sind.

## Claims

1. A gas discharge surge arrester with a housing sealed relative to the exterior, consisting of at least two electrodes and an insulating material wall (1), on the inner side (2) of which is arranged at least one ignition lining (3) in the form of an ignition strip or an ignition area, wherein the ignition lining consists substantially of carbon particles, which are applied to the inner side (2) of the insulating material wall in a contact free manner, characterized in that the carbon particles have a granular size of at the most 10 pm, wherein these particles are applied by means of an arc erosion method known per se, by way of a nozzle.

2. A gas discharge surge arrester according to claim 1, with several ignition strips,
characterized in that the ignition strips (3) are provided singly or in multiples in a number corresponding to the number of electrodes, and in that the ignition strips (3) are contacted along their full width to the electrodes.

## Revendications

1. Dispositif de dérivation des surtensions à décharge dans un gaz comportant un boîtier fermé par rapport à l'espace extérieur,
constitué par au moins deux électrodes et une paroi en un matériau isolant (1), sur la face intérieure (2) de laquelle est disposé un revêtement d'amorçage (3) se présentant sous la forme d'un trait d'amorçage ou d'une surface d'amorçage, le revêtement d'amorçage étant constitué principalement par des particules de carbone qui sont déposées au moyen d'un traitement sans contact sur la face intérieure (2) de la paroi en matériau isolant,
caractérisé par le fait que les particules de carbone possèdent des grains d'une taille égale au maximum à 10 µm, ces particules étant déposées par l'intermédiaire d'une buse au moyen d'un procédé d'érosion à arc électrique, connu en soi.

2. Dispositif de dérivation des surtensions à décharge dans un gaz suivant la revendication 1, comportant plusieurs traits d'amorçage,
caractérisé par le fait qu'il est prévu un ou plusieurs ensembles de traits d'amorçage (3) en un nombre correspondant au nombre des électrodes, et
que les traits d'amorçage (3) sont en contact, sur toute leur largeur, avec les électrodes.
